# EUROPÄISCHE PATENTSCHRIFT

(11) **EP 1 382 031 B1**
(45) Veröffentlichungstag und Bekanntmachung des Hinweises auf die Patenterteilung: **12.07.2006**
(21) Anmeldenummer: 02740525.7
(22) Anmeldetag: 26.04.2002
(51) Int. Cl.: G10K 11/172, G10K 11/162

(54) **SCHALLDÄMPFER**
SILENCER
SILENCIEUX

(30) Priorität: 27.04.2001 DE 10120727
(43) Veröffentlichungstag der Anmeldung: 21.01.2004
(73) Patentinhaber: Fraunhofer-Gesellschaft zur Förderung der angewandten Forschung e.V., 80636 München (DE)
(72) Erfinder: FUCHS, Helmut, 71093 Weil (DE)
(74) Vertreter: Rösler, Uwe
(86) Internationale Anmeldenummer: PCT/EP2002/004636
(87) Internationale Veröffentlichungsnummer: WO 2002/089110

(56) Entgegenhaltungen:
- EP-A- 0 816 583
- DE-C- 19 754 107
- US-A- 5 740 649
- FUCHS H V ET AL: "Eisatz mikro-perforierter Platten als Schallabsorber mit inhärenter Dämpfung" ACUSTICA, S. HIRZEL VERLAG, STUTTGART, DE, Bd. 81, 1995, Seiten 107-116, XP002097650 ISSN: 0001-7884
- FUCHS H V ET AL: "TRANSPARENTE VORSATZSCHALEN ALS SCHALLABSORBER IM PLENARSAAL DES BUNDESTAGES" BAUPHYSIK, ERNST & SOHN VERLAG. BERLIN, DE, Bd. 16, Nr. 3, 1. Juni 1994 (1994-06-01), Seiten 69-80, XP000452003 ISSN: 0171-5445

## Beschreibung

### Stand der Technik

Die Erfindung betrifft einen Schalldämpfer gemäß dem Oberbegriff des Anspruch 1, wie er beispielsweise aus der DE 197 30 355 C1 bekannt ist.

Schallabsorber und Schalldämpfer bestehen zum großen Teil aus mehr oder weniger homogenem porösen oder faserigen Material vor einer harten Wand oder in einem Gehäuse. Ihre Dicke D definiert die untere Frequenz, bei der noch nahezu vollständige Absorption der auftreffenden Schallwellen erreichbar ist. Die Wechselbewegung der Luftteilchen infolge der Schallwelle wird auf dem Weg vom Eintritt in den passiven Absorber bis zur Wand und von der Wand zum Austritt aus dem Absorber durch Reibung in den Poren bzw. an den Fasern in Wärme umgewandelt (Fig. 1(a)).

Eine ähnliche Absorption / Dämpfung kann man auch erreichen, wenn man dafür sorgt, daß im Abstand zur Wand, der etwa wieder D entspricht, ein geeigneter Strömungswiderstand in der Form z.B. eines Faservlieses aufgespannt wird, z.B. auf Lochblech mit ausreichend großer (> 20 %) und möglichst gleichmäßig verteilter Perforation in Form von Löchern oder Schlitzen (Fig. 1(b)).

Die maximale Absorption läßt sich bei gleichem D zu tieferen Frequenzen verschieben, wenn man den Lochanteil in der Abdeckung des passiven Absorbers verkleinert (< 10 %), so daß eine gleichmäßige Belegung der Wandfläche mit reaktiven Absorbern, sogenannten Helmholtz-Resonatoren, entsteht, bei denen die Luft in den Löchern als Masse zusammen mit der Luft im Zwischenraum (D) als Feder ein Masse-Feder-System bilden (Fig. 1(c)). Allerdings gelingt diese Ausdehnung der akustischen Wirksamkeit z.B. einer Wandverkleidung zu tieferen Frequenzen nur auf Kosten der Absorption bei höheren. Frequenzen.

Wenn man aber den Lochanteil weiter verkleinert (≈ 1 %) und die Löcher oder Schlitze sehr klein (< 1 mm) macht, dann kann man das poröse oder faserige Dämpfungsmaterial in einem solchen mikroperforierten Absorber sogar ganz eliminieren (Fig. 1d)). Die Lochgeometrie des mikroperforierten Absorbers 5 läßt sich entsprechend D und der Stärke t der Abdeckung nämlich so wählen, daß die Reibung in den Löchern 6 selbst bereits die maximal mögliche Absorption bewirkt. Derartige Schallabsorber sind in der DE 43 15 759 C1 und EP 0 679 051 B1 beschrieben, auf die ausdrücklich bezüglich der Wirkungen und technischen Ausgestaltungen der Schallabsorber Bezug genommen wird. Außerdem werden in diesen verkleideten Hohlräumen 2 vor der Wand mit einer fast geschlossenen schallharten Schicht auch bei einer bestimmten höheren Frequenz, deren Wellenlänge etwa 4 D entspricht, sowie ungeradzahligen Vielfachen dieser Frequenz weitere AbsorptionsMaxima anregbar.

Man kann auch mehrere mikroperforierte Platten 5 oder Folien hintereinander vor der Wand aufspannen, um so das Dämpfungsspektrum zu erweitern (Fig 1(e)).

Schließlich kann man eine etwas breitbandigere Wirksamkeit auch mit einer mikroperforierten Platte oder Folie 5 erreichen, wenn diese schräg, also mit variierendem Abstand zur Wand, aufgespannt wird (Fig 1 (f)).

Einzelne Helmholtz-Resonatoren oder Lochplatten-Resonatoren benötigen nach dem Stand der Technik rundum schallharte Berandungen des eingeschlossenen Luftkissens, wie in Fig. 1 nur angedeutet, um ihre Wirkung voll entfalten zu können. Es konnte allerdings in DE 197 54 107 aufgezeigt werden, daß auch frei im Raum aufgespannte mikroperforierte Flächengebilde nach Fig. 2 bei genügend dichter Anordnung parallel zueinander den in dieser Anordnung seitlich eintretenden Schallwellen bevorzugt bei mittleren und höheren Frequenzen Energie entziehen können. Allerdings fehlt diesen rundum offenen mikroperforierten Schallabsorbern die Absorption bei tiefen Frequenzen.

Aus der EP 0 816 583 A1 geht eine Vorrichtung zur Verminderung von Schallpegeln in Gebäuden hervor. Die Vorrichtung besteht im Wesentlichen aus einer Vielzahl parallel zueinander angeordneter Schalldämpfungselemente, die als Polyester-, Polycarbonat- oder Polyehtylenfolien ausgebildet sind und über mikroperforierte Löcher verfügen. Die Schallabsorbtionselemente sind längs ihrer Seitenkanten zwischen zwei Trägerleisten verspannt und werden ansonsten frei hängend nahe der Wand eines Raumes plaziert.

### Nachteile herkömmlicher Schalldämpfer

Schalldämpfer in und an lauten Geräten und Anlagen bestehen überwiegend aus empfindlichen passiven Schichten porösen oder faserigen Materials vor schallharten Wänden oder hierfür vorgesehenen Hohlräumen. Auch reaktive Schalldämpfer, die ihre Wirksamkeit der reflektierenden Wirkung von Hohlkammern und Umlenkungen in der Strömungs- und Schallführung (z.B. im Abgasstrang von Verbrennungsmotoren) verdanken, können dadurch akustisch verbessert werden, daß in den durchströmten oder überströmten Schalldämpfer-Kammern zumindest stellenweise poröses, faserigen oder anderweitig fein strukturiertes Dämpfungsmaterial eingebracht wird. Die hier oft herrschenden hohen Luftschall- und Erschütterungs-Pegel sowie starke Temperaturbeanspruchung und Verschmutzung durch die Abgase verbieten aber praktisch den Einsatz konventioneller, mechanisch wenig resistenter Fasern und Schäume. Auch die Funktion relativ steifer Metall- oder Glasschäume bleibt bei den harten Beanspruchungen von Schalldämpfern an Motoren und Fahrzeugen meist nicht lange erhalten. Es besteht daher dringender Bedarf für ein Bauteil, das ausreichend robust aufgebaut werden und schalltechnisch die breitbandige Wirkung konventioneller passiver Absorber entfalten kann.

Aufgabe der Erfindung ist es daher einen Schalldämpfer mit mikroperforierten Bauteilen zu schaffen, der z. B. für den Kfz - Bereich genügend robust ausgebildet ist, also gegen die Abgastemperatur robust genug ist und breitbandig Schall absorbiert.

Erfindungsgemäß wird dies durch den Schalldämpfer mit mikroperforierten Bauteilen nach Anspruch 1 erreicht. Vorteilhafte Ausgestaltungen sind in den Unteransprüchen gekennzeichnet.

### Funktionsprinzip des neuartigen Schalldämpfer-Moduls

Die erfindungsgemäßen Absorber und Schalldämpfer bestehen aus einer Abdeckung bzw. Hülle 1, z.B. einer Platte oder Folie aus Kunststoff oder Metall, die einen Hohlraum 2 abdeckt oder umhüllt, in dem ebenfalls mikroperforierte Platten oder Folien 3 derart eingefaltet sind, daß der Hohlraum 1 durch diese Flächengebilde 3 in viele kleinere bis hin zu sehr kleinen Hohlräumen 4 unterteilt wird (Fig. 3). Alle diese Teil-Hohlräume 4 werden also von mikroperforierten Berandungen, also den Flächengebilden 3, umgeben und stehen untereinander aerodynamisch und akustisch in Verbindung. Alle innen liegenden Flächengebilde 3 finden untereinander und an der äußeren Hülle 1, Hohlraumwandung und -abdeckung des großen Hohlraumes 2 mechanisch sicheren Halt. Für den Fall, daß die innen liegenden Flächengebilde selbst ausreichende Steifigkeit besitzen, können diese mit der Hülle oder Abdeckung 1 starr verbunden bzw. von diesen formschlüssig eingeklemmt, verklebt oder verschweißt sein (Fig. 3 (a)). Die Hohlräume 2 der Schalldämpfer nach Fig.1d, e, f werden also erfindungsgemäß durch die Flächengebilde 3 in kleine Hohlräume 4 aufgeteilt.

Für den Fall, daß die innen liegenden Flächengebilde aus relativ dünnen (< 1 mm) weichen oder / und federnden Folien bestehen (Fig. 3 (b)), können diese entweder ebenfalls an der Berandung 1 befestigt oder von dieser fest umschlossen, z. B. nach Art eines Kissens regelrecht eingepackt werden (Fig. 3 (c)). Wenn zusätzlich auch die Kissen-Hülle weich, flexibel und / oder federnd und mikroperforiert ausgeführt wird, kann man auf diese Weise Schalldämpfer-Packungen fertigen, die sich in hierfür vorgesehene Hohlkammern, z.B. Sacklöcher in einem Maschinengehäuse oder an oder in einem Strömungskanal, einbringen oder -drücken und mit einfachen Verriegelungen dort dauerhaft fixieren lassen. Aber auch eine Vorfertigung als kompletter Rohr- oder Kulissen-Schalldämpfer in geeigneten Gehäusen oder Rahmenkonstruktionen wie nachfolgend beschrieben ist möglich.

Das Absorptions-Spektrum eines erfindungsgemäßen Schalldämpfer-Moduls, gemessen im sogenannten Kundt'schen Rohr bei-senkrechtem Schalleinfall, ist in Fig. 4 den Ergebnissen konventioneller homogener faseriger bzw. poröser Absorber-Schichten (ohne akustisch wirksame Abdeckungen) gegenübergestellt. Es nähert die hergebrachte Absorptions-Charakteristik bei einer Bautiefe von 100 mm recht gut an, obwohl die hier verwendeten, noch in keiner Weise akustisch optimierten Flächengebilde nur einen kleinen Bruchteil des Hohlraumes materiell ausfüllen. Bei diesem Modul wurden, nur teilweise mit ca. 0,2 mm großen Löchern im Abstand von 2 mm versehene, 0,1 mm dicke Metall-Folien aus Aluminium verwendet. Noch bessere Ergebnisse sind mit gleichmäßigerer sowie in der Lochgröße und Folienstärke variierender Mikroperforation der Flächengebilde möglich. So weisen Folien aus Stahl mit einer Dicke von bis zu 60 µ sehr günstige Materialeigenschaften zur Verwendung des Flächengebildes auf. Auch Zinkblech in einer Dicke von < 0,1 mm kann hierfür verwendet werden. Das Dämpfungs-Spektrum kann so noch etwas gleichmäßiger werden und zu etwas tieferen Frequenzen ausgedehnt werden, z. B. indem die Dicke und Raumgröße der Hülle oder Abdeckung auf tiefere Frequenzen abgestimmt wird.

### Vorteile der neuartigen Schalldämpfer

Das erfindungsgemäße Schalldämpfer-Modul besteht in seinen bevorzugten Ausführungs-Varianten nur aus relativ glatten, zusammenhängenden mikroperforierten Flächengebilden. Verschmutzungen, die durch die winzigen Löcher der Hülle oder Abdeckung noch einzudringen vermögen, können bei entsprechender Orientierung der Faltungen durch entsprechende Ablauf-Öffnungen wieder ausgespült werden. Sie können sich nirgends ansammeln oder dauerhaft anbacken. In Anbetracht der akustischen Anregung der Luft in den kleinen Löchern durch Luftschall und der Flächengebilde sowie ihrer Umhüllung durch Körperschall sind Zusetzungen und Anbackungen von Verunreinigungen des den Schalldämpfer benetzenden Fluids ohnehin weniger zu befürchten als bei den viel offeneren herkömmlichen porösen oder faserigen Strukturen, in die Schall nur eindringen kann, wenn ihre dem Schall zugekehrte Seite weitgehend (> 20 %) offen belassen wird. Sollte eine Reinigung notwendig oder wünschenswert sein, so hat das erfindungsgemäße Bauteil den Vorteil, daß seine innen liegenden Flächengebilde ebenso wie seine Hülle leicht auseinander zu nehmen, zu reinigen und wieder einzubauen sind.

Andererseits können die relativ großen zusammenhängenden mikroperforierten Flächengebilde harte Stöße und anhaltende Vibrationen besser auffangen und aushalten als dünne, unzusammenhängende Fasern, Gespinste oder Schäume, deren feingliedrige Strukturen für ihre akustische Wirksamkeit unabdingbar, für ihre Haltbarkeit und harten Einsatzbedingungen aber nachteilig sind. Während in bekannten Schalldämpfer-Aufbauten die tragende Struktur des Dämpfungsmaterials gleichzeitig den akustischen Erfordernissen (kleine Faserstärken, dünne Porenwände) folgen muß, wird in den erfindungsgemäßen Schalldämpfern der mechanische Zusammenhalt des gesamten Schalldämpfer-Moduls sowohl in seiner Umhüllung als auch seiner Füllung durch große, relativ stabile oder / und flexible, fast geschlossene und, wenn entfaltet, glatte Flächengebilde gewährleistet. Die akustische Funktion wird dagegen, von der mechanischen Funktion völlig gelöst, einer Vielzahl von die Schalldämpfer-Struktur in keiner Weise schwächenden winzigen Löchern übertragen, die also im Gegensatz zu den Fasern und Poren keinerlei mechanischer Beanspruchung ausgesetzt sind und sich durch die in ihnen angeregte Luft-Wechselbewegung obendrein noch selbst reinigen.

Besondere Bedeutung hat der Schalldämpfer mit seinen mikroperforierten Bauteilen bei Auspuffanlagen von Verbrennungsmotoren und bei Mantelstrahl-Triebwerken.
Wegen der Gefahr von Verschmutzungen durch Verbrennungsrückstände im Abgasstrom und kurzzeitiger Zerrüttung durch hohe Erschütterungs-Pegel sowie Brandgefahr durch Treibstoff-Ablagerungen und Vereisung werden hier keine porösen oder faserigen ("passiven") Absorptions-Materialien eingesetzt. Stattdessen kommen bisher verschiedene den Schall allenfalls reflektierende, aber nicht absorbierende ("reaktive") Maßnahmen zum Einsatz. In Auspuffanlagen wird der Lärm in "Töpfen" mit Hohlkammer-Labyrinthen und offmals vielfachen Strömungs-Umlenkungen nach dem Prinzip in Fig. 5 reduziert. Wie in Fig. 6 dargestellt, können mikroperforierte Packungen nach Fig. 3c in den zahlreichen Hohlkammern 2 eines Auspufftopfes nach Fig. 5 die Dämpfungswirkung erheblich verbessern, ohne den Gegendruck im Abgasstrang weiter zu erhöhen.

In Triebwerken wird der Lärm von Fan, Kompressor und Turbine in schallabsorbierenden Auskleidungen von etwa 20 m² je Triebwerk an dessen Strömungskanälen (Fig. 7) vermindert. Die schallabsorbierenden Auskleidungen 7 sind in diesen Bildern der Fig.7 mit dicken Linien versehen. Sie bestehen oft aus den auch im Automobilbau verwendeten Antidröhnmaterialien, oder sie bestehen aus bloß reaktiven Zellstrukturen mit einer Bautiefe von 0,5 bis 5 cm, die aber stets nur in einem sehr engen Frequenzbereich wirksam werden [P. Nelson (ed): Transportation Noise Reference Book, Bultterworth, Cambridge 1987].

Wenn man die aufwendigen Hohlkammern durch mehrfach geschichtete mikroperforierte Strukturen nach Fig. 3 ersetzt, kann ihre Absorptionswirkung erheblich verbessert werden. Weil sich die hier vorgeschlagenen Packungen, anders als konventionelle faserige oder poröse Materialien nicht voll saugen können, bleibt die Verschmutzung und Brandgefahr gering; wenn die mikroperforierten Flächengebilde aus Metall bestehen, lassen sie sich ebenso wie andere Oberflächen des Triebwerkes "enteisen". Da die Kassettierung der absorbierenden Auskleidung entfallen kann, ist durch eine entsprechende Formgebung der Strömungskanäle auch eine reinigende bzw. enteisende Strömung durch den Absorber hindurch möglich.

## Patentansprüche

1. Schalldämpfer mit mikroperforierten Bauteilen mit einer Hülle oder Abdeckung (1), die einen ersten Hohlraum (2) wenigstens teilweise umhüllen,
**dadurch gekennzeichnet, dass** im Inneren dieses ersten Hohlraumes (2) mikroperforierte Flächengebilde (3) vorgesehen sind, die sich im wesentlichen nur linien- oder punktförmig derart berühren, dass eine Vielzahl von zweiten Hohlräumen (4), die gegenüber dem ersten Hohlraum (2) kleiner sind, miteinander aerodynamisch und akustisch in Verbindung stehen,
dass die Mikroperforation Abmessungen kleiner als 1 mm hat,
dass die Flächengebilde (3) eine Dicke von < 0,2 mm aufweisen und
dass das Verhältnis von Lochfläche zu Gesamtfläche des Flächengebildes <1 % beträgt.

2. Schalldämpfer nach Anspruch 1,
**dadurch gekennzeichnet, dass** die Flächengebilde (3) aus Metall bestehen.

3. Schalldämpfer nach Anspruch 1 oder 2,
**dadurch gekennzeichnet, dass** die mikroperforierten Flächengebilde (3) als ebene Bahnen vorgesehen und zickzackförmig oder wellenförmig angeordnet sind.

4. Schalldämpfer nach Anspruch 1 oder 2,
**dadurch gekennzeichnet, dass** die mikroperforierten Flächengebilde (3) selbst als kleine runde oder mit Kanten versehene Hohlräume ausgebildet sind.

5. Schalldämpfer nach Anspruch 1 oder 2,
**dadurch gekennzeichnet, dass** die mikroperforierten Flächengebilde (3) derart zusammengeknüllt sind, dass unregelmäßige Hohlräume entstehen.

6. Schalldämpfer nach Anspruch 1 oder 2,
**dadurch gekennzeichnet, dass** die mikroperforierten Flächengebilde (3) wenigstens teilweise den ersten Hohlraum (2) ausfüllen.

7. Schalldämpfer nach einem der Ansprüche 1 bis 6,
**dadurch gekennzeichnet, dass** in dem ersten Hohlraum (2) größere Luft- oder Abgasverbindungsleitungen (8) vorgesehen sind.

8. Schalldämpfer nach einem der Ansprüche 1 bis 7,
**dadurch gekennzeichnet, dass** der erste große Hohlraum (2) mit Gas- oder Abgasleitungen (8) und entsprechenden Auslässen verbunden ist.

9. Schalldämpfer nach einem der Ansprüche 1 bis 8,
**dadurch gekennzeichnet, dass** die Hülle und/oder die Abdeckung (1) wenigstens teilweise mikroperforiert ausgebildet ist.

10. Schalldämpfer nach einem der Ansprüche 1 bis 9,
**dadurch gekennzeichnet, dass** die Hülle und/oder die Abdeckung (1) geschlossen und luftundurchlässig ausgebildet ist.

11. Schalldämpfer nach einem der Ansprüche 1 bis 10,
**dadurch gekennzeichnet, dass** die Hülle und/oder die Abdeckung (1) hart, weich flexibel und/oder federnd ausgebildet ist.

12. Schalldämpfer nach einem der Ansprüche 1 bis 11,
**dadurch gekennzeichnet, dass** die Flächengebilde (3) mit der Hülle und/oder der Abdeckung (1) formschlüssig, z.B. verklemmt, verklebt, verlötet oder verschweißt, verbunden sind.

13. Schalldämpfer nach einem der Ansprüche 1 bis 12,
**dadurch gekennzeichnet, dass** die Mikroperforation Löcher mit einem Durchmesser kleiner 1 mm, bevorzugt kleiner 0,7 mm darstellt.

## Claims

1. Silencer having micro-perforated components including an jacket or cover (1) enclosing a first cavity at least partly,
**characterised in that** micro-perforated flat structures (3) are provided in the interior of this first cavity (2), which contact each other substantially only along lines or on dots in such a way that a plurality of second cavities (4), which are smaller relative to said first cavity (2), are aerodynamically and acoustically communicating with each other,
that said micro-perforation presents dimensions smaller than 1 mm,
that said flat structures (3) present a thickness of < 0.2 mm, and
that the ratio of the hole area to the total area of said flat structure amounts to < 1 %.

2. Silencer according to Claim 1,
**characterised in that** said flat structures (3) consist of a metal.

3. Silencer according to Claim 1 or 2,
**characterised in that** said micro-perforated flat structures (3) are provided in the form of plane webs and are disposed in zigzag or undulated arrangements.

4. Silencer according to Claim 1 or 2,
**characterised in that** said micro-perforated flat structures (3) as such are configured in the form of small round cavities or cavities provided with edges.

5. Silencer according to Claim 1 or 2,
**characterised in that** said micro-perforated flat structures (3) are creased so as to form irregular cavities.

6. Silencer according to Claim 1 or 2,
**characterised in that** said micro-perforated flat structures (3) fill said first cavity (2) at least partly.

7. Silencer according to any of the Claims 1 to 6,
**characterised in that** major air or exhaust-gas connecting lines (8) are provided in said first cavity (2).

8. Silencer according to any of the Claims 1 to 7,
**characterised in that** said first large cavity (2) is connected to gas or exhaust-gas lines (8) and corresponding outlets.

9. Silencer according to any of the Claims 1 to 8,
**characterised in that** said jacket and/or said cover (1) has a micro-perforated configuration at least in parts.

10. Silencer according to any of the Claims 1 to 9,
**characterised in that** said jacket and/or cover (1) has a closed configuration impermeable to air.

11. Silencer according to any of the Claims 1 to 10,
**characterised in that** said jacket and/or said cover (1) has a hard, soft, flexible and/or resilient configuration.

12. Silencer according to any of the Claims 1 to 11,
**characterised in that** said flat structures (3) are connected to said jacket and/or cover (1) in a positive manner, e.g. by clamping, bonding, soldering or welding.

13. Silencer according to any of the Claims 1 to 12,
**characterised in that** said micro-perforation constitutes holes having a diameter of less than 1 mm, preferably of less than 0.7 mm.

## Revendications

1. Amortisseur de bruit ayant des components à micro perforation, comprenant une enveloppe ou couvercle (1) renfermant une première cavité au moins en partie,
**caractérisé en ce que** des structures plates à micro perforation (3) sont prévues dans l'intérieur de cette première cavité (2), qui ne se trouvent essentiellement en contact l'un avec l'autre que le long des lignes ou aux points d'une telle manière, qu'une pluralité de deuxièmes cavités (4), qui sont plus petites relativement à ladite première cavité (2), se trouvent en communication aérodynamique et acoustique l'une avec l'autre,
que ladite micro perforation présente des dimensions plus petites que 1 mm,
que lesdites structures plates (3) présentent une épaisseur de < 0,2 mm, et
que le rapport de l'aire des trous à l'aire totale de ladite structure plate correspond à < 1 %.

2. Amortisseur de bruit selon la revendication 1,
**caractérisé en ce que** lesdites structures plates (3) consistent en un métal.

3. Amortisseur de bruit selon la revendication 1 ou 2,
**caractérisé en ce que** lesdites structures plates à micro perforations (3) sont formées sous forme de bandes continues plates et sont disposées en configurations en zigzag ou ondulées.

4. Amortisseur de bruit selon la revendication 1 ou 2,
**caractérisé en ce que** lesdites structures plates à micro perforations (3) en soi sont configurées sous forme des petites cavités rondes ou des cavités munies des bords.

5. Amortisseur de bruit selon la revendication 1 ou 2,
**caractérisé en ce que** lesdites structures plates à micro perforations (3) sont froissées d'une telle manière, qu'elles forment des cavités irrégulières.

6. Amortisseur de bruit selon la revendication 1 ou 2,
**caractérisé en ce que** lesdites structures plates à micro perforations (3) remplissent ladite première cavité (2) au moins en partie.

7. Amortisseur de bruit selon une quelconque des revendications 1 à 6,
**caractérisé en ce que** des conduits majeurs de connexion d'air ou de gaz d'échappement (8) sont disposés dans ladite première cavité (2).

8. Amortisseur de bruit selon une quelconque des revendications 1 à 7,
**caractérisé en ce que** ladite première grande cavité (2) est reliée aux conduits de gaz ou de gaz d'échappement (8) et des conduits de sortie correspondants.

9. Amortisseur de bruit selon une quelconque des revendications 1 à 8,
**caractérisé en ce que** ladite enveloppe et/ou ledit couvercle (1) présente une configuration à micro perforations au moins en partie.

10. Amortisseur de bruit selon une quelconque des revendications 1 à 9,
**caractérisé en ce que** ladite enveloppe et/ou couvercle (1) présente une configuration fermée imperméable à l'air.

11. Amortisseur de bruit selon une quelconque des revendications 1 à 10,
**caractérisé en ce que** ladite enveloppe et/ou ledit couvercle (1) présente une configuration dure, molle, flexible et/ou élastique.

12. Amortisseur de bruit selon une quelconque des revendications 1 à 11,
**caractérisé en ce que** lesdites structures plates (3) sont reliées à ladite enveloppe et/ou couvercle (1) d'une façon positive, par exemple par serrage, bonding, brasage or soudage.

13. Amortisseur de bruit selon une quelconque des revendications 1 à 12,
**caractérisé en ce que** ladite micro perforation constitue des trous ayant un diamètre de moins de 1 mm, de préférence de moins de 0,7 mm.
